# EUROPÄISCHE PATENTSCHRIFT

(11) **EP 0 694 661 B1**
(45) Veröffentlichungstag und Bekanntmachung des Hinweises auf die Patenterteilung: **19.09.2001**
(21) Anmeldenummer: 95110373.8
(22) Anmeldetag: 04.07.1995
(51) Int. Cl.: E05B 15/02

(54) **Sicherheitsrosette für Schliesszylinder**
Security escutcheon for cylinderlock
Rosette de sécurité pour serrure cylindrique

(30) Priorität: 07.07.1994 DE 9410913 U
(43) Veröffentlichungstag der Anmeldung: 31.01.1996
(73) Patentinhaber: Niemann, Hans-Dieter, D-50169 Kerpen-Horrem (DE)
(72) Erfinder: Krämer, Stephan, D-51109 Köln (DE); Budich, Andreas, D-53844 Troisdorf (DE); Niemann, Hans Dieter, D-50169 Kerpen-Horrem (DE)
(74) Vertreter: Eichler, Peter, Dipl.-Ing.

(56) Entgegenhaltungen:
- EP-A- 0 442 047
- EP-A- 0 558 967
- AT-A- 365 273
- DE-A- 2 557 151
- FR-A- 1 209 755

## Beschreibung

Die Erfindung bezieht sich auf Sicherheitsrosette eines Schließzylinders, die mit einem Türblatt zusammengebaut ist, die ein aus dem Türblatt vorstehendes Zylinderende verdrehformschlüssig umfaßt und mit dessen Stirnfläche zumindest annähernd fluchtet, und die senkrecht zum Türblatt befestigt ist, wobei in eine Außenwand des Türblatts eine den Schließzylinder umfassende Befestigungsbuchse auszugsicher eingebaut ist, die mit einem türblattseitigen Ringbund der Rosette zusammengebaut und von letzterer nach außen abgedeckt ist, wobei die Rosette mit der Befestigungsbuchse in in Längsrichtung des Schließzylinders einstellbarem Eingriff steht.

Aus der Deutschen Patentschrift 1 553 534 ist eine Sicherheitsrosette für Schließzylinder bekannt, die das aus dem Türblatt vorstehende Zylinderende verdrehformschlüssig umfaßt und mit dessen Stirnfläche zumindest annähernd fluchtet, und die senkrecht zum Türblatt befestigt ist. Die bekannte Sicherheitsrosette ist in eine Spiel aufweisende Vertiefung des Türblattes eingesetzt und weist einen im Einsetzbereich angeordneten Gewindestift auf, der in das Gehäuse des Schließzylinders eingreift, so daß sich die Rosette relativ zum Schließzylinder nicht bewegen kann. Das hat zur Folge, daß die Rosette zusammen mit dem Schließzylinder als Baueinheit in das Türblatt bzw. in ein Schloß des Türblatts eingebaut werden muß. Darüber hinaus ist der Türblattbereich des Schließzylinders durch ein Schild abgedeckt, welches vor allem auch das Spiel zwischen Türblatt und Rosette abdeckt. Türblattseitig ist die Rosette vom Schließzylinder durch Freiraum beabstandet und hat im Freiraum eine Scheibe, die den Schließzylinder dicht umfaßt und andererseits die Rosette radial abstützt, so daß diese dadurch eine stabilere Lagerung erhält. Diese bekannte Sicherheitsrosette ist infolgedessen konstruktiv aufwendig und kann wegen ihrer Befestigung am Schließzylinder nur zusammen mit diesem eingebaut werden. Durch die räumlich unveränderliche Zuordnung der Rosette zum Schließzylinder wird gewährleistet, daß die Frontseite der Rosette mit der Stirnseite des Schließzylinders fluchtet.

Aus der Österreichischen Patentschrift 365 273 ist eine Sicherheitsrosette mit den eingangs genannten Merkmalen bekannt, deren Befestigungsbuchse einen aus Blech gebildeten Radialflansch hat, welcher in die zum Einsatz des Schloßkastens bzw. Gehäuses in das hölzerne Türblatt bestimmte Ausnehmung eingesetzt ist. Mit ihrem zylindrischen Teil ragt die Befestigungsbuchse durch die zwischen der vorgenannten Ausnehmung und der Außenseite des Türblatts vorhandene Türblattwand und ein darauf angeordnetes Langschild hindurch und steht so weit vor, daß auf ihr Außengewinde die Rosette aufgeschraubt werden kann, bis sie am Langschild anliegt. Es kann ein Aufbruchwerkzeug zwischen Rosette und Langschild getrieben werden, so daß die durch die bekannte Rosette vermittelte Sicherheit entsprechend begrenzt ist. Darüber hinaus ist der Zusammenbau der bekannten Rosette mit dem Türblatt wegen des Einbaus des Flansches der Befestigungsbuchse in die Ausnehmung des Schloßkastens vergleichsweise aufwendig und erfordert eine Ausnehmung, die breiter ist, als es der Dicke des Schloßkastens entspricht, und die somit eine Schwächung des Türblatts bedeutet.

Aus der EP-A-0 442 047 ist ein Sicherheitsbeschlag als Langschild bekannt, das eine senkrecht zu einem Türblatt verstellbare Platte hat, in die eine Büches einschraubbar ist, die innen eine Distanzbüchse aufweist, welche einen Profil-Schließzylinder umgibt und der drehbaren Halterung einer Zylinderkern-Schutzscheibe dient. Die aus der Büchse, der

Distanzbüchse und der Zylinderkern-Schutzscheibe gebildete Baueinheit ist in der Platte des Langschilds vertikal zum Türblatt mittels eines Außengewindes verstellbar. Ein Zusammenbau mit einem Türblatt erfolgt ausschließlich durch Verschraubung des Langschilds am Türblatt.

Demgegenüber liegt der Erfindung die Aufgabe zugrunde, eine Sicherheitsrosette mit den eingangs genannten Merkmalen so auszubilden, daß sie in Bezug auf die bekannten Ausführungsformen sicherer und vereinfacht wird, wobei allerdings gewährleistet bleiben muß, daß die Frontseite der Rosette mit der Stirnseite des Schließzylinders fluchtet.

Diese Aufgabe wird dadurch gelöst, daß der Ringbund der Rosette in die Außenwand des Türblatts eingreift, und daß der Ringbund der Rosette in einer Außenumfangsausnehmung der Befestigungsbuchse angeordnet ist.

Für die Erfindung ist zunächst von Bedeutung, daß keine feste Verbindung zwischen der Rosette und dem Schließzylinder vorhanden ist. Zur Befestigung der Rosette wird eine Befestigungsbuchse eingebaut, die mit dem Türblatt auszugsicher verbunden ist. Dieser Einbau erfolgt direkt, also ohne die Zuhilfenahme eines weiteren Bauteils, beispielsweise eines Langschilds. Um zu gewährleisten, daß die Rosette bzw. ihre Frontseite mit der Stirnseite des Schließzylinders fluchtet, muß der Eingriff zwischen der Rosette und der Befestigungsbuchse verstellbar sein, damit Toleranzen der Anordnungen ausgeglichen werden können, wie sie beispielsweise durch unterschiedlich dicke Türblattabmessungen gegeben sein können, aber auch durch unterschiedlich tiefes Einsetzen der Befestigungsbuchse in das Türblatt, z.B. wegen einer zu tief gesetzten Aufnahmeausnehmung für die Befestigungsbuchse. Infolge der Kombination der Rosette mit einer im Türblatt festgelegten Befestigungsbuchse kann den gewünschten Sicherheitsanforderungen in beliebigem Umfang Rechnung getragen werden, sei es durch aufwendige Ausgestaltung des Sitzes der Befestigungsbuchse im Türblatt und/oder durch aufwendige Verbindung der Rosette mit der Befestigungsbuchse bzw. mit dem Türblatt. Der Eingriff des Ringbunds der Rosette in die Umfangsausnehmung der Befestigungsbuchse bedeutet, daß die Rosette topfoder topfbuchsenförmig ausgebildet ist und mit ihrem entsprechenden Topfrand in die Außenwand des Türblatts eingreift, so daß ein Spalt zwischen der Rosette und der Befestigungsbuchse von außen nicht zugänglich ist. Das steigert die durch die Rosette vermittelte Sicherheit erheblich.

Eine üblicherweise völlig ausreichende Verankerung der Befestigungsbuchse im Türblatt wird dadurch erreicht, daß die Befestigungsbuchse an ihrem Außenumfang eine Riffelung hat, mit der sie in eine Bohrung des Türblatts eingepreßt ist. Der Preßsitz der Befestigungsbuchse im Türblatt ist dauerhaft und unlösbar, so daß eine mit der Befestigungsbuchse sicher verbundene Rosette nicht entfernt werden kann.

Eine sichere Verbindung der Rosette mit der Befestigungsbuchse wird dadurch erreicht, daß die Befestigungsbuchse an ihrem Außenumfang mit einem türblattseitigen Ringbund der Rosette kraft- und/oder formschlüssig zusammengebaut ist. Infolgedessen ist die Rosette im Querschnitt topfförmig ausgebildet und kann die Befestigungsbuchse außen übergreifen, wobei im Übergriffsbereich die erforderlichen Verbindungselemente bzw. verbindungskraftübertragenden Flächen ausgebildet werden können.

Um eine besonders einfache Einstellbarkeit der Rosette relativ zum Schließzylinder zu erreichen, wird sie so ausgebildet, daß die Befestigungsbuchse an ihrem Außenumfang mit einem Einstellgewinde versehen ist, auf das der Ringbund der Rosette mit einem Innengewinde aufgeschraubt ist. Auf dem Einstellgewinde kann der Ringbund der Rosette verdreht werden, um dadurch die Lage der Frontfläche der Rosette relativ zum Türblatt bzw. relativ zur Stirnseite des Schließzylinders einzustellen. Beim Einstellvorgang ist der Schließzylinder nicht in das Türblatt eingebaut, er wird nach der Einstellung eingebaut.

Eine weitere Möglichkeit, die Rosette mit der Befestigungsbuchse zu verbinden, ist es, wenn die Befestigungsbuchse an ihrem Außenumfang mit dem Ringbund der Rosette verrastet und/oder verklebt ist. In diesem Fall muß die Stellung der Rosette relativ zur Befestigungsbuchse vor dem Zusammenbau bzw. vor dem Verkleben genau festgelegt werden, damit nach dem Zusammenbau die Frontfläche der Rosette mit der Stirnseite des Schließzylinders fluchtet; denn üblicherweise lassen sich derartige Verbindungen nicht unproblematisch lösen.

Um die Rosette über ihre Festlegung an der Befestigungsbuchse hinaus zu sichern, wird die Rosette so ausgebildet, daß die Befestigungsbuchse mit an der Innenwand des Türblatts abgestützten Fixierschrauben durchgriffen wird, die in die Rosette eingeschraubt sind. Mit den Fixierschrauben wird die Rosette in Richtung auf das Türblatt gezogen und stützt sich dabei über die Befestigungsbuchse ab, so daß infolgedessen auch der Sitz der Befestigungsbuchse im Türblatt zusätzlich gesichert wird.

Es ist von Vorteil, die Rosette so auszubilden, daß der Schließzylinder ein Profilzylindergehäuse mit in Bezug auf die Stirnfläche seines Zylinderkerns abgestufter Stegstirnseite hat, und daß die Rosette einen diese Stegstirnseite abdeckenden, mit der Rosettenaußenfläche fluchtenden Wandabschnitt aufweist. Der die Stegstirnseite des Profilzylindergehäuses abdeckende Wandabschnitt der Rosettenaußenfläche verhindert zum einen das unerwünschte Schließzylinderziehen bzw. das Aufbohren des Schließzylinders im Stegbereich zum Zwecke der Zerstörung der Sicherungsstifte, insbesondere wenn die Rosette gehärtet ist. Der die Stegstirnseite abdeckende Wandabschnitt der Rosettenaußenfläche läßt aber auch eindeutig erkennen, daß die Rosette ein Sicherheitsbauteil ist und erhöht so die Abschreckwirkung. Letztlich dient der besagte Wandabschnitt beim Einbau des Schließzylinders auch als Einschubanschlag, der die genaue Stellung des Schließzylinders im Türblatt mitbestimmt und dabei auch gewährleistet, daß die Frontfläche der Rosette mit der Stirnseite des Schließzylinders fluchtet.

Eine vereinfachte Ausbildung der Rosette zeichnet sich dadurch aus, daß der Ringbund der Rosette mit dem Außenumfang der Befestigungsbuchse teleskopiert. Damit die Rosette nicht einfach von der Befestigungsbuchse abgezogen werden kann, wird sie mit den die Befestigungsbuchse durchgreifenden Fixierschrauben gehalten. Dabei sorgt der die Stegstirnseite des Zylinderkerns abdeckende Wandabschnitt der Rosette durch Anlage an der Stegstirnseite dafür, daß die Frontfläche der Rosette mit der Stirnseite des Zylinderkerns fluchtet. Eine Festlegung der Rosette durch die Fixierschrauben kann allerdings auch dadurch erreicht werden, daß die Fixierschrauben in anderer Weise am Türblatt bzw. an dessen Sicherheitselementen festgelegt werden, nachdem sie die teleskopierende Rosette in die gewünschte Stellung bewegt haben, in der die Frontseite der Rosette mit der Stirnseite des Zylinderkerns fluchtet. Eine solche Ausführung ist insbesondere dann möglich, wenn die Rosette keinen die Stirnseite des Zylinderkerns abdeckenden Wandabschnitt hat, weil das Profilzylindergehäuse keine Abstufung im Bereich der Stegstirnseite aufweist.

Es ist zweckmäßig, die Sicherheitsrosette so auszubilden, daß die Außendurchmesser des Ringbunds und der Preßsitzfläche der Befestigungsbuchse gleich groß sind. Infolgedessen wird eine abgestufte Bohrung im Türblatt vermieden. Sowohl die Befestigungsbuchse als auch die Rosette passen mit ihren maximalen Außendurchmessern in die zylindrische Bohrung des Türblatts, die einfach herstellbar ist.

Die Erfindung wird anhand von in der Zeichnung dargestellten Ausführungsbeispielen erläutert. Es zeigt:
- Fig.1: einen Querschnitt durch ein Türblatt im Bereich eines Schließzylinders, aus der die Ausgestaltung einer ersten Ausführungsform einer Sicherheitsrosette im Querschnitt ersichtlich ist,
- Fig.2: einen der Fig.1 entsprechenden Querschnitt für eine andere Ausgestaltung der Sicherheitsrosette,
- Fig.3: einen Querschnitt durch die Sicherheitsrosette der Fig.1 gemäß der Schnittlinie III-III, und
- Fig.4: einen Querschnitt durch die Sicherheitsrosette der Fig.2 gemäß der Schnittlinie IV-IV.

Der in Fig.1 dargestellte vertikale Längsschnitt zeigt ein Türblatt 12 mit einem lediglich schematisch dargestellten Schloßkasten 28 zwischen einer Außenwand 15 und einer Innenwand 22 des Türblatts 12. Dessen Konstruktion ist beliebig. Das Türblatt nimmt einen Schließzylinder 11 auf, der als Profilzylinder mit einem Profilzylindergehäuse 24 dargestellt ist. Dieses Gehäuse 24 besitzt einen in üblicher Weise mit kreisförmigem Querschnitt ausgestalteten oberen Gehäuseteil 29 und einen sich daran nach unten erstreckenden Steg 30. Der Schließzylinder 11 ist ein Doppelzylinder mit den aus der Zeichnung ersichtlichen Hälften beidseitig eines rotierbaren Schließdaumens 31. Die Rotation des Schließdaumens 31 und damit die Betätigung des Türschlosses erfolgt in üblicher Weise mit einem im Gehäuseteil 29 rotierbaren Zylinderkern durch Schlüsselbetätigung. Der Schließzylinder 11 ist in üblicher Weise nahe der vertikalen öffnungsseitigen Türflügelkante angebracht, so daß es mit einer von deren Stirnseite her in eine Gewindebohrung 32 des Stegs 30 eingeschraubten Stulpschraube befestigt werden kann.

Das Türblatt 12 ist in seiner Außenwand 15 mit einer zylindrischen Bohrung 18 versehen, die koaxial zu der für den Schließzylinder 11 vorgesehenen Ausnehmung des Türblatts 12 angeordnet ist und einen größeren Durchmesser hat, so daß eine Befestigungsbuchse 16 eingebaut werden kann, die im wesentlichen scheiben- oder ringförmig ist. Der Außenumfang der Befestigungsbuchse 16 hat eine Riffelung 17, die in den Werkstoff der Außenwand 15 des Türblatts 12 eingreift. Dieses Eingreifen wird durch Einpressen der Befestigungsbuchse 16 in die Bohrung 18 erreicht. In eingepreßtem Zustand ist die Befestigungsbuchse bis an den Boden der zylindrischen Bohrung 18 geschoben. Ihre Außenfläche 33 fluchtet mit der Außenfläche 34 des Türblatts 12. Die Innenausnehmung 35 der Befestigungsbuchse 16 ist gemäß Fig.1 an die Form des Schließzylinders angepaßt, so daß die Buchse 16 etwas Abstand vom Zylindergehäuse 24 hat. Infolgedessen kann das Gehäuse in das Türblatt 12 ohne Behinderung durch die Buchse 16 eingebaut werden.

An ihrem Außenumfang hat die Befestigungsbuchse 16 eine Umfangsausnehmung 26, also eine Durchmesserreduzierung, die zu einem Ringraum führt, in dem ein Ringbund 19 einer Rosette 10 angeordnet werden kann. Die Rosette 10 besteht im wesentlichen aus einer Scheibe gehärteten Stahls, deren Außenumfang den erwähnten Ringbund 19 einstückig aufweist, so daß die Rosette 10 topf- oder topfbuchsenförmig ausgebildet ist. Gemäß Fig.1 ist der Ringbund 19 der Rosette 10 mit einem Innengewinde 21 versehen, welches mit einem Außengewinde 20 der Befestigungsbuchse 16 verschraubt ist. Die Gewinde sind als Feingewinde ausgebildet, z.B. M54x1, so daß ein Verdrehen der Rosette 10 zu einer vergleichsweise geringen Verstellung senkrecht zum Türblatt 12 bzw. in Richtung der Längsachse des Zylindergehäuses 24 führt, z.B. 1 mm bei einer Umdrehung. Diese Verstellung der Rosette 10 ist erforderlich, um zu erreichen, daß ihre Außenfläche 10' mit der Stirnfläche 14 des zylinderkerns fluchtet. Da die Lage der Stirnfläche 14 des Zylinderkerns durch die Position des Profilzylindergehäuses 24 im Schloßkasten 28 bestimmt ist, muß die Rosette 10 in Richtung der Längsachse des Zylindergehäuses 24 im vorbeschriebenen Sinne positioniert werden.

Das Profilzylindergehäuse 24 ist in besonderer Weise derart ausgebildet, daß sein Steg 30 türblattaußenseitig abgestuft ist, so daß die Stegstirnseite 25 in Bezug auf die Stirnfläche 14 des Zylinderkerns zurückspringt. In Abstimmung hierauf ist die Rosette 10 mit einem Wandabschnitt 10'' versehen, der etwa so dick wie der Rücksprung der Stegstirnseite 25 tief ist. Tatsächlich ist seine Dicke etwas geringer, und zwar der Höhe eines Gewindegangs des Einstellgewindes 20 entsprechend, damit der Wandabschnitt 10'' noch etwas näher zum Türblatt 12 hin angeordnet werden kann. Das ist bei entsprechender Längenbemessung des Profilzylindergehäuses 24 notwendig, damit die Rosette 10 in ihre einzige zulässige Drehstellung gebracht werden kann, in der sie den Außenumfang des Zylindergehäuses 24 bzw. dessen Zylinderende 13 mit ihrer Rosettenausnehmung 36 verdrehformschlüssig umfaßt.

Der Schließzylinder 11 steht türblattinnenseitig etwas über die Innenwand 22 des Türblatts 12 vor und wird dort von einer Innenrosette 37 umschlossen, die beispielsweise an der Innenwand 22 durch Verschrauben befestigt ist. Der Einbau des Schließzylinders 11 erfolgt derart, daß nach der Herstellung der erforderlichen Ausnehmungen im Türblatt 12 zunächst die Befestigungsbuchse 16 in die Bohrung 18 des Türblatts 12 eingepreßt wird. Danach wird die Rosette 10 auf die Befestigungsbuchse 16 aufgeschraubt, so daß die Rosettenausnehmung 36 eine den Einbau des Schließzylinders 11 gestattende vertikale Stellung hat. Danach wird der Schließzylinder 11 eingesetzt und ermittelt, ob die Stirnfläche 14 des Zylinderkerns in der Einbaustellung des Zylindergehäuses 24 mit der Außenfläche 10' der Rosette 10 fluchtet. Ist dies nicht der Fall, muß die Rosette 10 nach einem Entfernen des Schließzylinders 11 nachgeschraubt werden, bis die gewünschte Stellung erreicht ist. Kann der Schließzylinder 11 nicht in die Einbaustellung seines Gehäuses 24 gebracht werden, weil dies durch die zu weit auf die Befestigungsbuchse 16 aufgeschraubte Rosette 10 verhindert wird, nämlich durch den Wandabschnitt 10'', so muß die Rosette 10 wieder so weit herausgeschraubt werden, daß der Einbau des Schließzylinders 11 möglich ist.

Fig.2 zeigt eine Ausführungsform einer Sicherheitsrosette 10, deren Ringbund 19 mit der Außenumfangsausnehmung der Befestigungsbuchse 16 teleskopiert. Die Rosette 10 kann also relativ zu der im Türblatt 12 befestigten Befestigungsbuchse 16 verschoben werden, damit ihre Außenfläche 10' mit der Stirnseite 14 des Zylinderkerns des Schließzylinders 11 fluchtet. Es versteht sich, daß die Rosette 10 festgelegt werden muß. Das kann geschehen, indem der Ringbund 19 mit der Befestigungsbuchse 16 in nicht dargestellter Weise verrastet und/oder verklebt wird. In beiden Fällen ist allerdings die Möglichkeit zur Demontage der Rosette 10 erschwert. Es ist daher von Vorteil, wenn die Rosette 10 am Türblatt in anderer Weise befestigt ist, als durch kraft- und/oder formschlüssigen Zusammenbau mit der Befestigungsbuchse 16. Eine solche andere Möglichkeit zeigt Fig.4. Die hier vorgesehene Innenrosette 37 ist nicht am Türblatt 12 befestigt, wie in Fig.1, sondern mit Fixierschrauben 23 an der Außenrosette 10, die zum Eingriff dieser Fixierschrauben 23 Gewindeausnehmungen 38 aufweist. Die Fixierschrauben 23 durchgreifen also Bohrungen 39 des Türblatts und des Schloßkastens 28 sowie die Innenausnehmung 35 der Befestigungsbuchse 16. Die parallel zum Schließzylinder 11 angeordneten Fixierschrauben 23 bewegen die Rosette 10 auf der Befestigungsbuchse 16 soweit wie möglich in Richtung auf das Türblatt 12, nämlich bis der Wandabschnitt 10'' der Rosette 10 an der Stegstirnseite des Schließzylinders 11 anliegt. Dann sind die Rosetten 10,37 miteinander verspannt und die Rosettenaußenfläche 10' fluchtet mit der Stirnfläche 14 des Zylinderkerns, wobei auch die Außenfläche des Wandabschnitts 10'' gemäß Fig.1 fluchtet. Die Umfangsausnehmung 26 ist in Richtung der Fixierschrauben 23 so tief, daß der Ringbund 19 der Rosette 10 auch dann genügend weit eintauchen kann, wenn die Rosette 10 dicht an der Außenfläche 34 des Türblatts 12 angeordnet ist.

Fig.3 zeigt eine Ausgestaltung der Sicherheitsrosette 10, bei der diese mit der Befestigungsbuchse 16 verschraubt ist und zusätzlich Fixierschrauben 23 vorhanden sind, die die Außenrosette 10 durch das Türblatt 12 hindurch mit der Innenrosette 37 verbinden. Die Fixierschrauben 23 bewirken hier, wie auch bei der Ausführungsform gemäß Fig.4, einen sicherheitstechnisch verbesserten Verbund der Rosette 10 mit der Innenrosette 37. Die Ausführungsform der Fig.3 ist sicherheitstechnisch am besten, da die Rosette 10 außerdem noch durch Gewindeeingriff mit der Befestigungsbuchse 16 verbunden ist, die selbst im Türblatt 12 durch Einpressen verankert wurde.

## Patentansprüche

1. Sicherheitsrosette (10) eines Schließzylinders (11), die mit einem Türblatt (12) zusammengebaut ist, die ein aus dem Türblatt (12) vorstehendes Zylinderende (13) verdrehformschlüssig umfaßt und mit dessen Stirnfläche (14) zumindest annähernd fluchtet, und die senkrecht zum Türblatt (12) befestigt ist, wobei in eine Außenwand (15) des Türblatts (12) eine den Schließzylinder (11) umfassende Befestigungsbuchse (16) auszugsicher eingebaut ist, die mit einem türblattseitigen Ringbund (19) der Rosette (10) zusammengebaut und von letzterer nach außen abgedeckt ist, wobei die Rosette (10) mit der Befestigungsbuchse (16) in in Längsrichtung des Schließzylinders (11) einstellbarem Eingriff steht, **dadurch gekennzeichnet, daß** der Ringbund (19) der Rosette (10) in die Außenwand (15) des Türblatts (12) eingreift, und daß der Ringbund (19) der Rosette (10) in einer Außenumfangsausnehmung (26) der Befestigungsbuchse (16) angeordnet ist.

2. Rosette nach Anspruch 1, **dadurch gekennzeichnet, daß** die Befestigungsbuchse (16) an ihrem Außenumfang eine Riffelung (17) hat, mit der sie in eine Bohrung (18) des Türblatts (12) eingepreßt ist.

3. Rosette nach Anspruch 1 oder 2, **dadurch gekennzeichnet, daß** die Befestigungsbuchse (16) an ihrem Außenumfang mit dem türblattseitigen Ringbund (19) der Rosette (10) kraft- und/oder formschlüssig zusammengebaut ist.

4. Rosette nach einem oder mehreren der Ansprüche 1 bis 3, **dadurch gekennzeichnet, daß** die Befestigungsbuchse (16) an ihrem Außenumfang mit einem Einstellgewinde (20) versehen ist, auf das der Ringbund (19) der Rosette (10) mit einem Innengewinde (21) aufgeschraubt ist.

5. Rosette nach einem oder mehreren der Ansprüche 1 bis 3, **dadurch gekennzeichnet, daß** die Befestigungsbuchse (16) an ihrem Außenumfang mit dem Ringbund (19) der Rosette (10) verrastet und/oder verklebt ist.

6. Rosette nach einem oder mehreren der Ansprüche 1 bis 5, **dadurch gekennzeichnet, daß** die Befestigungsbuchse (16) mit an der Innenwand (22) des Türblatts (12) abgestützten Fixierschrauben (23) durchgriffen wird, die in die Rosette (10) eingeschraubt sind.

7. Rosette nach einem oder mehreren der Ansprüche 1 bis 6, **dadurch gekennzeichnet, daß** der Schließzylinder (11) ein Profilzylindergehäuse (24) mit in Bezug auf die Stirnfläche (14) seines Zylinderkerns abgestufter Stegstirnseite (25) hat, und daß die Rosette (10) einen diese Stegstirnseite (25) abdeckenden, mit der Rosettenaußenfläche (10') fluchtenden Wandabschnitt (10'') aufweist.

8. Rosette nach Anspruch 6 und 7, **dadurch gekennzeichnet, daß** der Ringbund (19) der Rosette (10) mit dem Außenumfang der Befestigungsbuchse (16) teleskopiert.

9. Rosette nach einem oder mehreren der Ansprüche 1 bis 8, **dadurch gekennzeichnet, daß** die Außendurchmesser des Ringbunds (19) der Rosette (10) und der Preßsitzfläche (27) der Befestigungsbuchse (16) gleich groß sind.

## Claims

1. Security rosette (10) of a lock cylinder (11) which is assembled with a door leaf (12) and which encompasses in a rotational form-fit manner a cylinder end (13) protruding from the door leaf (12) and which security rosette lies at least approximately flush with the end face (14) of said cylinder end and is attached perpendicular to the door leaf (12), wherein an attachment bushing (16) which encompasses the lock cylinder (11) is fitted into an external wall (15) of the door leaf (12) in such a manner as to be protected from being extracted and said attachment bushing is assembled with a door leaf-side annular collar (19) of the rosette (10) and is outwardly covered by same, wherein the rosette (10) is in engagement with the attachment bushing (16) in such a manner as to be adjustable in the longitudinal direction of the lock cylinder (11), **characterised in that** the annular collar (19) of the rosette (10) engages into the outer wall (15) of the door leaf (12) and that the annular collar (19) of the rosette (10) is arranged in an outer peripheral recess (26) of the attachment bushing (16).

2. Rosette according to claim 1, **characterised in that** on its outer periphery the attachment bushing (16) comprises a ribbing arrangement (17), with which said attachment bushing is pressed into a bore (18) in the door leaf (12).

3. Rosette according to claim 1 or 2, **characterised in that** on its outer periphery the attachment bushing (16) is assembled in a non-positive and/or positive-locking manner with the door leaf-side annular collar (19) of the rosette (10).

4. Rosette according to any one or several of the claims 1 to 3, **characterised in that** the attachment bushing (16) is provided on its outer periphery with an adjusting thread (20), on to which the annular collar (19) of the rosette (10) is screwed with an internal thread (21).

5. Rosette according to any one or several of the claims 1 to 3, **characterised in that** on its outer periphery the attachment bushing (16) is latched and/or adhered to the annular collar (19) of the rosette (10).

6. Rosette according to any one or several of the claims 1 to 5, **characterised in that** passing through the attachment bushing (16) are fixing screws (23) which are supported on the inner wall (22) of the door leaf (12) and which are screwed into the rosette (10).

7. Rosette according to any one or several of the claims 1 to 6, **characterised in that** the lock cylinder (11) has a profile cylinder housing (24) comprising a cross-piece end face (25) which is stepped in relation to the end face (14) of its cylinder core, and that the rosette (10) comprises a wall portion (10") which covers this cross-piece end face (25) and lies flush with the outer surface (10') of the rosette.

8. Rosette according to claim 6 and 7, **characterised in that** the annular collar (19) of the rosette (10) is in a telescopic arrangement with the outer periphery of the attachment bushing (16).

9. Rosette according to any one or several of the claims 1 to 8, **characterised in that** the outer diameter of the annular collar (19) of the rosette (10) and the press-fit surface (27) of the attachment bushing (16) are equal in size.

## Revendications

1. Rosette de sécurité (10) d'un cylindre de fermeture (11), qui est montée sur un vantail de porte (12), qui entoure par complémentarité de forme une extrémité de cylindre (13) saillant dudit vantail (12), qui se trouve au moins approximativement dans l'alignement de la surface frontale (14) de ladite extrémité de cylindre (13), et qui est fixée perpendiculairement au vantail (12), étant précisé qu'il est prévu, montée dans une paroi extérieure (15) du vantail de porte (12) en étant protégée contre un arrachement, une douille de fixation (16) qui entoure le cylindre de fermeture (11), qui est assemblée à une collerette annulaire (19), située côté vantail, de la rosette (10) et qui est couverte par rapport à l'extérieur par ladite rosette (10), et que la rosette (10) est en prise réglable dans le sens longitudinal du cylindre de fermeture (11) avec la douille de fixation (16),
**caractérisée en ce que** la collerette annulaire (19) de la rosette (10) vient en prise dans la paroi extérieure (15) du vantail de porte (12) et en ce que la collerette annulaire (19) de la rosette (10) est disposée dans une cavité périphérique extérieure (26) de la douille de fixation (16).

2. Rosette selon la revendication 1, **caractérisée en ce que** la douille de fixation (16) présente sur sa périphérie extérieure un striage (17) grâce auquel elle est enfoncée dans un perçage (18) du vantail de porte (12).

3. Rosette selon la revendication 1 ou 2, **caractérisée en ce que** la douille de fixation (16) est assemblée par force et/ou par complémentarité de forme, au niveau de sa périphérie extérieure, à la collerette annulaire (19), située côté vantail, de la rosette (10).

4. Rosette selon l'une au moins des revendications 1 à 3, **caractérisée en ce que** la douille de fixation (16) est pourvue, sur sa périphérie extérieure, d'un filetage de réglage (20) sur lequel la collerette annulaire (19) de la rosette (10) est vissée grâce à un filetage intérieur (21).

5. Rosette selon l'une au moins des revendications 1 à 3, **caractérisée en ce que** la douille de fixation (16) est enclenchée et/ou collée, au niveau de sa périphérie extérieure, sur la collerette annulaire (19) de la rosette (10).

6. Rosette selon l'une au moins des revendications 1 à 5, **caractérisée en ce que** la douille de fixation (16) est traversée par des vis de fixation (23) qui s'appuient contre la paroi intérieure (22) du vantail de porte (12) et qui sont vissées dans la rosette (10).

7. Rosette selon l'une au moins des revendications 1 à 6, **caractérisée en ce que** le cylindre de fermeture (11) est un boîtier cylindrique profilé (24) avec un côté frontal formant patte (25) étagé par rapport à la surface frontale (14) de son barillet, et en ce que la rosette (10) comporte une section de paroi (10") qui couvre ce côté frontal (25) et qui se trouve dans l'alignement de la surface extérieure (10') de la rosette.

8. Rosette selon les revendications 6 et 7, **caractérisée en ce que** la collerette annulaire (19) de la rosette (10) est appliquée contre la périphérie extérieure de la douille de fixation (16).

9. Rosette selon l'une au moins des revendications 1 à 8, **caractérisée en ce que** les diamètres extérieurs de la collerette annulaire (19) de la rosette (10) et de la surface d'ajustage serré (27) de la douille de fixation (16) sont égaux.
